# EUROPÄISCHE PATENTSCHRIFT

(11) **EP 0 874 205 B1**
(45) Veröffentlichungstag und Bekanntmachung des Hinweises auf die Patenterteilung: **16.06.2004**
(21) Anmeldenummer: 98107416.4
(22) Anmeldetag: 23.04.1998
(51) Int. Cl.: F26B 13/10

(54) **Vorrichtung zur Behandlung von Materialbahnen**
Apparatus for treating of webs
Dispositif de traitement de bandes continues

(30) Priorität: 24.04.1997 DE 19717187
(43) Veröffentlichungstag der Anmeldung: 28.10.1998
(73) Patentinhaber: Pagendarm Technologie GmbH, 25469 Halstenbek (DE)
(72) Erfinder: Pagendarm, Ralph, 25469 Halstenbek (DE)
(74) Vertreter: Bolte, Erich, Dipl.-Ing.

(56) Entgegenhaltungen:
- BE-A- 661 122
- DE-A- 3 517 541
- DE-A- 4 009 313
- DE-C- 970 045
- FR-A- 729 252
- US-A- 4 170 075
- US-A- 4 295 284
- US-A- 5 005 272

## Beschreibung

Die Erfindung betrifft eine Vorrichtung zum Behandeln von dünnen Materialbahnen, insbesondere aus Papier, Folie nach den Merkmalen der Präambel des Anspruchs 1.

Ein derartiger Trockner für die Behandlung von Materialbahnen ist der DE 40 09 313 A1 als bekannt zu entnehmen. Die oberhalb und unterhalb der Materialbahn angeordneten Gruppen von Schlitzdüsen werden über Verteilerkanäle mit Luft versorgt. Ein Verteilerkanal schließt jeweils an die Enden einer Gruppe von Schlitzdüsen an. Die Luft wird demnach in Längsrichtung der Schlitzdüsen diesen zugeführt. Es entstehen dadurch notwendigerweise Unregelmäßigkeiten in der Luftversorgung. Zur Ableitung der Rückluft dienen Saugkanäle, die unterhalb und oberhalb der Schlitzdüsen seitlich positioniert sind. Die zwischen den mit Abstand voneinander angeordneten Schlitzdüsen nach unten und oben strömende Rückluft wird durch die Saugkanäle aufgenommen und abgeführt. Durch die Wirkung dieser Saugkanäle ergibt sich ein schräggerichteter, ungeordneter Strömungsverlauf der Rückluft.

Bekannt ist weiterhin eine Vorrichtung zur Behandlung von blattförmigen oder bahnförmigen Materialien mittels gasförmiger Behandlungsmedien (BE 661 122). Bei dieser bekannten Vorrichtung wird das gasförmige Medium über Düsenkästen, die jeweils oberhalb und unterhalb des zu behandelnden Materials angeordnet sind, diesem zugeführt. Die Düsenkästen weisen einerseits in Reihen angeordnete Löcher und andererseits langgestreckte Öffnungen für den Durchtritt des gasförmigen Mediums auf. Des Weiteren sind die Düsenkästen mit Rückströmkanälen versehen, die einen Teil des Behandlungsmediums in eine obere Auslasskammer bzw. in eine untere Auslasskammer leiten. Das Behandlungsmedium wird aus dem Bereich oberhalb und unterhalb des Blattes bzw. der Bahn sowie aus den Auslasskammern jeweils seitlich abgeleitet. Es handelt sich demnach um einen Durchlufttrockner mit ungeordneter Führung der Luft- bzw. Gasströme.

Der Erfindung liegt die Aufgabe zugrunde, eine Vorrichtung der eingangs genannten Art dahingehend weiterzuentwickeln und zu verbessern, dass eine sehr exakte Luftführung im Bereich der Materialbahn gewährleistet und insbesondere seitwärtsgerichtete Luftströmungen vermieden werden.

Zur Lösung dieser Aufgabe ist die erfindungsgemäße Vorrichtung durch die Merkmale des kennzeichnenden Teils des Anspruchs 1 gekennzeichnet:

Der Erfindung liegt die Erkenntnis zugrunde, dass eine gleichförmige Strömung im Bereich der Materialbahn erzielbar ist, wenn die von der Materialbahn reflektierte Luft, also die Rückluft, unmittelbar im Bereich der Schlitzdüsen über Rückströmkanäle nach unten oder oben abgeführt wird in einen von dem Bereich der Materialbahn abgesonderten Raum, nämlich in einem unteren und oberen Sammelraum für die Rückluft. Von hier wird die Luft jeweils in geschlossenen Kanälen abgeleitet.

Weitere Einzelheiten der Erfindung werden nachfolgend anhand eines in den Zeichnungen dargestellten Ausführungsbeispiels näher erläutert. Es zeigt:
- Fig. 1: eine Behandlungs- bzw. Trockenkammer in schematischem Längsschnitt,
- Fig. 2: eine (obere) Düsenkammer in Unteransicht,
- Fig. 3: eine Behandlungs- bzw. Trockenkammer in schematischem Querschnitt,
- Fig. 4: einen Teil der Trockenkammer bei Schnittführung quer zur Förderrichtung der Materialbahn und vergrößertem Maßstab, und
- Fig. 5: den (oberen) Düsenkasten in Draufsicht.

Die Vorrichtung zum Behandeln von dünnen Materialbahnen 10 besteht aus mindestens einer Behandlungskammer bzw. Trockenkammer 11. Es handelt sich dabei um einen allseits von einem Kammergehäuse 12 umgebenen großvolumigen Raum, in dem die Behandlung, insbesondere Trocknung, der Materialbahn 10 stattfindet.

Die Materialbahn 10 wird vorzugsweise kontinuierlich durch die Trockenkammer 11 hindurchgeleitet. Im Bereich einer aufrechten Stirnwand 13 tritt die Materialbahn über einen Eintrittsschlitz 14 in die Trockenkammer 11 ein. Auf der gegenüberliegenden Seite tritt die Materialbahn 10 im Bereich einer der Stirnwand 13 gegenüberliegenden Endwand 15 im Bereich eines Austrittsschlitzes 16 aus der Trockenkammer 11 aus.

In der Trockenkammer 11 wird die Materialbahn 10 mit einem strömenden Medium behandelt, insbesondere mit (erwärmter) Luft, nämlich Zuluft. Diese wird mittels Düsen auf beide Seiten der Materialbahn 10 gerichtet, also von oben und von unten.

Zu diesem Zweck ist oberhalb und unterhalb der Materialbahn 10 jeweils eine Düseneinheit angeordnet. Diese besteht aus einem oberen Düsenkasten 17 und einem unteren Düsenkasten 18. In die Düsenkästen 17 und 18 wird das Behandlungsmedium geleitet, nämlich Zuluft. Im Inneren der Düsenkästen 17, 18 herrscht ein Überdruck, so daß die Luft über Düsen nach unten bzw. nach oben aus den Düsenkästen 17, 18 austritt und dadurch als Luftstrahl gegen die Materialbahn 10 gerichtet wird.

An der Unterseite des oberen Düsenkastens 17 ist eine Vielzahl von Düsen angeordnet, nämlich von sich quer zur Förderrichtung der Materialbahn 10 erstreckenden Schlitzdüsen 19. Jede dieser Schlitzdüsen 19 erstreckt sich über die volle Breite der Materialbahn 10 bzw. des Düsenkastens 17. In Förderrichtung sind die Schlitzdüsen 19 mit geringen Abständen voneinander angeordnet, beispielsweise mit einem Mittenabstand von 70 mm bis 80 mm. In Längsrichtung der Schlitzdüsen 19 können diese als einteilige Düsen ausgebildet sein, die sich über die volle Breite der Materialbahn 10 bzw. des Düsenkastens 17 erstrecken. Es kann sich aber auch um einzelne, aneinander anschließende Düsenabschnitte handeln.

Die Schlitzdüsen 19 sind über Ausnehmungen in einer unteren Kastenwand 20 mit dem Inneren des Düsenkastens 17 verbunden. Bei den Ausnehmungen handelt es sich im vorliegenden Falle um ovale Langlöcher 21, die in Längsrichtung der Schlitzdüsen 19 mit geringen Abständen voneinander in parallelen Reihen angeordnet sind. An diese Langlöcher 21 bzw. an eine Reihe derartiger Langlöcher 21 schließen die Schlitzdüsen 19 an, so daß diese über die Langlöcher 21 mit Zuluft versorgt werden.

Der untere Düsenkasten 18 ist analog ausgebildet. In einer oberen, der Materialbahn 10 zugekehrten Kastenwand 22 sind ebenfalls parallele Reihen von Ausnehmungen angeordnet, nämlich von ovalen Langlöchern 23. An diese sind Schlitzdüsen 24 des unteren Düsenkastens 18 angeschlossen, derart, daß diese unteren Schlitzdüsen 24 nach oben gerichtet sind und einen Luftstrahl gegen die Unterseite der Materialbahn 10 richten.

Die Schlitzdüsen 19 des oberen Düsenkastens 17 sind gegenüber den Schlitzdüsen 24 des unteren Düsenkastens 18 in Bewegungsrichtung der Materialbahn versetzt zueinander angeordnet. Die Schlitzdüsen 19 einerseits und 24 andererseits sind demnach "auf Lücke" zueinander positioniert. Dadurch ergibt sich eine optimale Führung und Stützung der Materialbahn 10.

Die im Bereich der Materialbahn 10 von dieser reflektierte bzw. zurückströmende Luft, also Rückluft, wird unmittelbar im Entstehungsbereich abgeleitet. Zu diesem Zweck sind in jedem Düsenkasten 17, 18 Rückströmkanäle 25, 26 angeordnet. Es handelt sich dabei um Rohre bzw. Rohrstücke, die von der der Materialbahn 10 zugekehrten Seite des Düsenkastens 17, 18 durch diesen hindurchtreten zu einer oberhalb und unterhalb der Düsenkästen 17, 18 in einen gebildeten Sammelbereich für Rückluft. Die Rückströmkanäle 25, 26 bzw. die diese bildenden Rohrstücke sind in die Düsenkästen 17, 18 eingesetzt und jeweils mit der unteren Kastenwand 20 und einer oberen Kastenwand 27 bzw. mit der Kastenwand 22 und einer unteren Kastenwand 28 verbunden. Bei dem vorliegenden, bevorzugten Ausführungsbeispiel sind die Rückströmkanäle 25, 26 mit eckigem bzw. rechteckigem Querschnitt ausgebildet.

Die Rückströmkanäle 25, 26 sind über den gesamten Düsenkasten 17, 18 verteilt, und zwar im vorliegenden Falle in regelmäßiger Verteilung. In den Zwischenräumen zwischen den Schlitzdüsen 19 bzw. 24 ist jeweils eine Reihe von Rückströmkanälen 25, 26 angeordnet. Die Rückströmkanäle 25, 26 sind in Längs- und Querrichtung in ausgerichteten Reihen angeordnet. Die Querschnitte sind so gewählt, daß die entstehende Rückluft zuverlässig über die Rückströmkanäle 25, 26 abgeführt werden kann.

Eine Besonderheit der Vorrichtung besteht in der getrennten Führung der Behandlungs- bzw. Zuluft einerseits und der Rückluft andererseits, siehe Fig. 3. Von einem Strömungskanal 29 wird die Zuluft einerseits über geschlossene Zuluftkanäle 30, 31 dem oberen Düsenkasten 17 zugeführt. Die Zuluftkanäle 30, 31 sind dabei gegenüberliegenden Endbereichen eines Strömungskanals 29 zugeordnet und nach unten gerichtet. Die Zuluftkanäle 30, 31 treten von oben her in den oberen Düsenkasten 17 ein, und zwar im Bereich einer oberen Kastenwand 27. Innerhalb des oberen Düsenkastens 17 entsteht ein Überdruck an Zuluft.

Weiterhin wird auch dem unteren Düsenkasten 18 Zuluft zugeführt, nämlich ebenfalls über geschlossene Kanäle. Es handelt sich dabei um Zuluftkanäle 32, 33, die versetzt zu den Zuluftkanälen 30, 31 angeordnet sind. Die Zuluftkanäle 32, 33 für den unteren Düsenkasten 18 sind ebenfalls an den Strömungskanal 29 angeschlossen und an dem oberen Düsenkasten 17 vorbeigeführt. Auch im unteren Düsenkasten 18 entsteht ein Überdruck an Zuluft.

Von besonderer Wichtigkeit ist die Rückführung der von der Materialbahn reflektierten Luft, also der Rückluft. Es kommt darauf an, diese im Bereich der Düsenkästen 17, 18 bzw. der Materialbahn 10 strickt von der Behandlungs- bzw. Zuluft zu trennen.

Im Bereich des oberen Düsenkastens 17 gelangt die Rückluft über die Rückströmkanäle 25 unmittelbar in den oberhalb des Düsenkastens 17 gebildeten Sammelraum 34. Die im Bereich des unteren Düsenkastens 18 anfallende Rückluft wird über die Rückströmkanäle 26 nach unten gefördert in einen Rückluftraum 35 unterhalb des unteren Düsenkastens 18. Aus diesem Rückluftraum wird die Rückluft gezielt abgefördert, und zwar über Rückströmschächte 36, 37. Diese sind zum unteren Rückluftraum 35 hin offen. Die Rückluft wird durch die Rückströmschächte 36, 37 seitlich neben dem unteren Düsenkasten 18 und neben dem oberen Düsenkasten 17 nach oben gefördert. Dort münden die Rückströmschächte in den Sammelraum 34.

Von dem Sammelraum 34 wird die Rückluft wieder den Zuluftkanälen 30, 31, 32, 33 zugeführt. Die Zuluft bewegt sich also in zwei geschlossenen und über den Sammelraum 34 verbundenen Kreisläufen. Ein Luftaustausch mit Frischluft kann dadurch erfolgen, daß im Bereich des Strömungskanals 29 (oder des Sammelraums 34) über einen Schacht 38 Frischluft zugeführt wird und über einen Rückluftschacht 39 (eine gleiche Menge) Rückluft entnommen wird.

Zur Erwärmung kann die Luft über Lufterhitzer 40 geleitet werden, die im Sammelraum 34 oder im Strömungskanal 29 angeordnet sind. Alternativ können die Lufterhitzer auch in den Zuluftkanälen 30, 31, 32, 33 angeordnet sein.

Die Zirkulation der Luft entsteht durch Druckunterschiede in den Zuluftkanälen 30, 31, 32, 33 und dem Sammelraum 34. Der Druckunterschied wird erzeugt durch Lüfter 41, deren Ansaugbereich mit dem Sammelraum 34 verbunden ist und in diesem einen Unterdruck erzeugt. Die Lüfter 41 fördern das gasförmige Medium aus dem Sammelraum 34 in den Strömungskanal 29 und erzeugen in diesem einen Überdruck. Infolge des Druckunterschiedes und der konstruktiven Gestaltung der Trockenkammer 11 ist keine weitere Vorrichtung zur Förderung des gasförmigen Mediums notwendig.

Im vorliegenden Falle beträgt der Überdruck im Strömungskanal 29 und in den Zuführkanälen 30, 31, 32, 33 120mm, der Unterdruck im Sammelraum 34 beträgt circa (-) 30mm.

Infolge des Druckunterschiedes zwischen den Zuführdüsen und den Rückströmkanälen von ungefähr 130mm treten keine Verluste und Querströmungen in der Trockenkammer 11 auf.

Die Anordnung der Zuluftkanäle 30, 31, 32, 33 sowie der Rückströmschächte 36, 37 kann auf unterschiedliche Weise erfolgen. Bei dem Ausführungsbeispiel gemäß dem in Fig. 3 dargestellten Querschnitt der Trockenkammer sind die Zuluftkanäle 30, 31, 32, 33 in zwei Reihen seitlich von der Materialbahn 10 angeordnet, mit jeweils mindestens einem Zuluftkanal 30, 32, auf der rechten Seite und mindestens einem Zuluftkanal 31, 33 auf der linken Seite. Die oberen Zuluftkanäle 30, 31 münden wie beschrieben in den oberen Düsenkasten. Die unteren Zuluftkanäle 32, 33 sind durch den oberen Düsenkasten hindurchgeführt oder an diesem vorbeigeführt und münden in den unteren Düsenkasten. Mindestens ein Rückströmschacht 36 wird in Fig. 3 auf der rechten Seite seitlich an den Düsenkästen vorbeigeführt und mündet in den Sammelraum 34. Der Rückströmschacht 37 ist entsprechend auf der linken Seite an den Düsenkästen 17, 18, vorbeigeführt und mündet ebenfalls in den Sammelraum 34. Mit der in Fig. 5 dargestellten alternativen Ausführungsform kann eine besonders kompakte Bauweise der Trockenkammer 11 erzielt werden. Hierbei sind die Zuluftkanäle 30, 31 in in Förderrichtung der Materialbahn 10 vorderen und rückwärtigen Bereichen des oberen Düsenkastens 17 angeordnet. Konkret sind bei diesem Beispiel jeweils fünf Zuluftkanäle 30, 31 über die Breite des Düsenkastens 17 verteilt angeordnet. Es handelt sich dabei um Rohre mit kreisförmigem Querschnitt. Die über die in Förderrichtung rückwärtigen Zuluftkanäle 30 eintretende Luft strömt in Bewegungsrichtung der Materialbahn 10, während die über die Zuluftkanäle 31 eintretende Zuluft der Bewegungsrichtung entgegengesetzt ist. Die Zuluftkanäle 32, 33 zum unteren Düsenkasten 18 sind seitlich neben dem oberen Düsenkasten 17 angeordnet. An beiden aneinander gegenüberliegenden Längsseiten des Düsenkastens 18 ist benachbart zu den Ecken jeweils ein im Querschnitt rechteckiger Zuluftkanal 32 bzw. 33 angeordnet. Die Zuluft tritt demnach schräg zur Förderrichtung der Materialbahn von den Seiten her in den Düsenkasten 18 ein. Die Zuluft der Zuluftkanäle 32, 33 ist (schräg) der Förderrichtung der Materialbahn entgegengesetzt. Die im vorliegenden Falle vier im Querschnitt rechteckigen Rückströmschächte 36, 37 sind ebenfalls seitlich neben den Düsenkästen 17 und 18 angeordnet. Bei dem unteren Düsenkasten 18 liegen die Rückströmschächte 36, 37 zwischen den an den Ecken angeordneten Zuluftkanälen 32, 33 in einer durch diese gebildeten Vertiefung.

### Bezugszeichenliste:

- 10: Materialbahn
- 11: Trockenkammer
- 12: Kammergehäuse
- 13: Stirnwand
- 14: Eintrittsschlitz
- 15: Endwand
- 16: Austrittsschlitz
- 17: Düsenkasten, oben
- 18: Düsenkasten, unten
- 19: Schlitzdüse
- 20: Kastenwand
- 21: Langloch
- 22: Kastenwand
- 23: Langloch
- 24: Schlitzdüse
- 25: Rückströmkanal
- 26: Rückströmkanal
- 27: Kastenwand (oben)
- 28: Kastenwand (unten)
- 29: Strömungskanal
- 30: Zuluftkanal
- 31: Zuluftkanal
- 32: Zuluftkanal
- 33: Zuluftkanal
- 34: Sammelraum
- 35: Rückluftraum
- 36: Rückströmschacht
- 37: Rückströmschacht
- 38: Schacht
- 39: Rückluftschacht
- 40: Lufterhitzer
- 41: Lüfter

## Patentansprüche

1. Vorrichtung zum Behandeln von dünnen Materialbahnen (10), insbesondere aus Papier, Folie, mit Luft, mit einer Trockenkammer (11), durch die die Materialbahn (10) vorzugsweise kontinuierlich hindurchgefördert wird, wobei in der Trockenkammer (11) die Luft - Zuluft - von oben und von unten mittels quergerichteter Schlitzdüsen (19, 24) auf die Materialbahn (10) gerichtet zuführbar ist; und von der Materialbahn (10) zurückströmende Luft - Rückluft - aus einem Bereich unterhalb und oberhalb der Schlitzdüsen (19, 24) zu einem Lüfter (41) in einem oberen Sammelraum (34) zuführbar ist, die Zuluft über Zuluftkanäle (30, 31) in einen oberen Düsenkasten (17) und durch Zuluftkanäle (32, 33) in einen unteren Düsenkasten (18) einleitbar ist, Rückströmkanäle (25, 26) des oberen Düsenkastens (17) oberhalb desselben unmittelbar in den Sammelraum (34) münden und Rückströmkanäle (26) des unteren Düsenkastens (18) in einen Rückluftraum (35) unterhalb des Düsenkastens (18) münden,
aus dem Rückluftraum (35) die Rückluft durch Rückströmschächte (36, 37), die in den oberen Sammelraum (34) münden abförderbar ist, und
die Zuluftkanäle (30, 31) für den oberen Düsenkasten (17) und die Zuluftkanäle (32, 33) für den unteren Düsenkasten (18) an einen Strömungskanal (29) angeschlossen sind, der oberhalb des Sammelraums (34) für die Rückluft gebildet und mit dem Lüfter (41) verbunden ist **gekennzeichnet durch** folgende Merkmale:
a) mehrere Schlitzdüsen (19, 24) sind jeweils an dem einen gemeinsamen oberen Düsenkasten (17) und an dem einen gemeinsamen unteren Düsenkasten (18) andererseits angebracht,
b) die Schlitzdüsen (19, 24) sind an einer unteren Kastenwand (20) des oberen Düsenkastens (17) einerseits und an einer oberen Kastenwand (22) des unteren Düsenkastens (18) andererseits angeordnet,
c) jede Schlitzdüse (19, 24) ist Ober mehrere in Längsrichtung der Schlitzdüse (19, 24) aufeinander folgende Öffnungen, insbesondere Langlöcher (21, 23), in der jeweiligen Kastenwand (20, 22) mit dem Inneren des Düsenkastens (17, 18) verbunden,
d) der Sammel-(34) sowie der Rückluftraum (35) sind jeweils als geschlossene Räume ausgeführt,
e) die von der Materialbahn (10) zurückströmende Luft - Rückluft - ist über die in den Düsenkästen (17, 18) angeordneten, **durch** diese hindurchtretenden Rückströmkanäle (25, 26) in Gestalt von Rohrstücken ableitbar,

2. Vorrichtung nach Anspruch 1, **dadurch gekennzeichnet, dass** mehrere, insbesondere vier Rückströmschächte (36, 37) seitlich neben den beiden Düsenkästen (17, 18) vom unteren Rückluftraum (35) in den oberen Sammelraum (34) führen, wobei vorzugsweise an jeder Seite der Düsenkästen (17, 18) zwei Rückströmschächte (36, 37) im mittleren Bereich angeordnet sind.

3. Vorrichtung nach Anspruch 1 oder 2, **dadurch gekennzeichnet, dass** die Zuluft aus einem Bereich außerhalb des oberen Sammelraums (34), insbesondere oberhalb desselben, über vorzugsweise mehrere an jeden Düsenkasten (17, 18) anschließende Zuluftkanäle (30, 31 bzw. 32, 33) den Düsenkästen (17, 18) zuführbar ist.

4. Vorrichtung nach Anspruch 1 oder einem der weiteren Ansprüche, **dadurch gekennzeichnet, dass** zum oberen Düsenkasten (17) mehrere Zuluftkanäle (30, 31) führen und im Bereich einer oberen Kastenwand (27) in den Düsenkasten münden, vorzugsweise fünf Zuluftkanäle (30, 31) je an einander gegenüberliegenden Endbereichen des langgestreckten Düsenkastens (17).

5. Vorrichtung nach Anspruch 1 oder einem der weiteren Ansprüche, **dadurch gekennzeichnet, dass** Zuluftkanäle (32, 33) für die Versorgung des unteren Düsenkastens (18) seitlich an dem oberen Düsenkasten (17) vorbei laufen und seitlich, vorzugsweise im Bereich von Ecken des unteren Düsenkastens (18), in diesen münden.

6. Vorrichtung nach Anspruch 1 oder einem der weiteren Ansprüche, **dadurch gekennzeichnet, dass** die im oberen Sammelraum (34) zusammengeführte Rückluft teilweise über einen Rückluftschacht (39) nach außen aus der Trockenkammer (11) heraus abführbar und teilweise in den Behandlungsprozess zurückführbar ist, vorzugsweise durch Einleiten in den Strömungskanal (29), wobei die aufgenommene Rückluft mit von außen zugeführter frischer Luft vermischt und über Behandlungsaggregate, insbesondere Lufterhitzer (40), leitbar ist.

7. Vorrichtung nach Anspruch 1 oder einem der weiteren Ansprüche, **dadurch gekennzeichnet, dass** die zwischen den Schlitzdüsen (19, 24) angeordneten Rückströmkanäle (25, 26) einen rechteckigen Querschnitt aufweisen.

## Claims

1. Apparatus for treating thin material webs (10), in particular of paper, film, with air, having a drying chamber (11), through which the material web (10) is conveyed, preferably continuously, it being possible to feed in the air (intake air), in the drying chamber (11), from above and below by means of transversely oriented slot nozzles (19, 24) in a manner directed onto the material web (10) and it being possible to conduct the air (return air) which is flowing back from the material web (10) back out of a region above and below the slot nozzles (19, 24) to a fan (41) in an upper collection space (34), it being possible to introduce the inlet air via inlet-air ducts (30, 31) into an upper nozzle box (17) and through inlet-air ducts (32, 33) into a lower nozzle box (18), return-flow ducts (25, 26) of the upper nozzle box (17) opening directly into the collection space (34) above the said upper nozzle box (17) and return-flow ducts (26) of the lower nozzle box (18) opening into a return-air space (35) below the nozzle box (18), it being possible to convey the return air away out of the return-air space (35) through return-flow shafts (36, 37) which open into the upper collection space (34), and the intake-air ducts (30, 31) for the upper nozzle box (17) and the intake-air ducts (32, 33) for the lower nozzle box (18) being connected to a flow duct (29) which is formed above the collection space (34) for the return air and is connected to the fan (41), **characterized by** the following features:
a) a plurality of slot nozzles (19, 24) are in each case attached to the common upper nozzle box (17) and, secondly, to the common lower nozzle box (18),
b) the slot nozzles (19, 24) are arranged, firstly, on a lower box wall (20) of the upper nozzle box (17) and, secondly, on an upper box wall (22) of the lower nozzle box (18),
c) every slot nozzle (19, 24) is connected to the interior of the nozzle box (17, 18) via a plurality of openings, in particular slots (21, 23), in the respective box wall (20, 22) which follow one another in the longitudinal direction of the slot nozzle (19, 24),
d) the collection space (34) and the return-air space (35) are each configured as closed spaces,
e) the air (return air) which flows back from the material web (10) can be diverted away via the return-flow ducts (25, 26), in the form of pieces of tube, which are arranged in the nozzle boxes (17, 18) and pass through the latter,

2. Apparatus according to Claim 1, **characterized in that** a plurality of return-flow shafts (36, 37), in particular four, laterally adjacent to the two nozzle boxes (17, 18) lead from the lower return-air space (35) into the upper collection space (34), two return-flow shafts (36, 37) preferably being arranged in the central region on each side of the nozzle boxes (17, 18).

3. Apparatus according to Claim 1 or 2, **characterized in that** the intake air can be fed to the nozzle boxes (17, 18) from a region outside the upper collection space (34), in particular above the latter, by means of preferably a plurality of intake-air ducts (30, 31 and 32, 33) adjoining each nozzle box (17, 18).

4. Apparatus according to Claim 1 or one of the further claims, **characterized in that** a plurality of intake-air ducts (30, 31) lead to the upper nozzle box (17) and open into the nozzle box in the region of a top box wall (27), preferably five intake-air ducts (30, 31) each at mutually opposite end regions of the elongate nozzle box (17).

5. Apparatus according to Claim 1 or one of the further claims, **characterized in that** intake-air ducts (32, 33) for supply to the lower nozzle box (18) run laterally past the upper nozzle box (17) and open into the lower nozzle box (18) laterally, preferably in the region of corners of the said lower nozzle box (18).

6. Apparatus according to Claim 1 or one of the further claims, **characterized in that** the return air which has been combined in the upper collection space (34) can partly be conducted away out of the drying chamber (11) to the outside via a return-air shaft (39) and can partly be fed back into the treatment process, preferably by introduction into the flow duct (29), the received return air mixing with fresh air fed in from outside and it being possible to conduct it via treatment units, in particular air heaters (40).

7. Apparatus according to Claim 1 or one of the further claims, **characterized in that** the return-flow ducts (25, 26) which are arranged between the slot nozzles (19, 24) have a rectangular cross section.

## Revendications

1. Dispositif de traitement de bandes de matériau minces (10), notamment en papier, film, avec de l'air, avec une chambre de séchage (11) à travers laquelle la bande de matériau (10) est acheminée de préférence en continu, dans lequel l'air - air d'amenée - peut être acheminé dans la chambre de séchage (11) par le haut et par le bas, orienté vers la bande de matériau (10), au moyen de buses à fente orientées transversalement (19, 24) et l'air - air de retour - revenant de la bande de matériau (10) peut être ramené d'une région en dessous et au-dessus des buses à fente (19, 24) à un ventilateur (41) dans un espace collecteur supérieur (34),
l'air d'amenée peut être introduit par le biais de conduits d'air d'amenée (30, 31) dans une caisse à buses supérieure (17) et par des conduits d'air d'amenée (32, 33) dans une caisse à buses inférieure (18),
des conduits de courant de retour (25, 26) de la caisse à buses supérieure (17) débouchent au-dessus de celle-ci directement dans l'espace collecteur (34) et des conduits de courant de retour (26) de la caisse à buses inférieure (18) débouchent dans un espace d'air de retour (35) en dessous de la caisse à buses (18),
l'air de retour provenant de l'espace d'air de retour (35) peut être évacué par des gaines de courant de retour (36, 37) qui débouchent dans l'espace collecteur supérieur (34) et
les conduits d'air d'amenée (30, 31) pour la caisse à buses supérieure (17) et les conduits d'air d'amenée (32, 33) pour la caisse à buses inférieure (18) sont raccordés à un conduit d'écoulement (29) qui est formé au-dessus de l'espace collecteur (34) pour l'air de retour et qui est connecté au ventilateur (41),
**caractérisé par** les caractéristiques suivantes :
a) plusieurs buses à fente (19, 24) sont à chaque fois montées sur l'une des caisses à buses supérieures (17) commune et sur l'une des caisses à buses inférieures (18) commune d'autre part,
b) les buses à fente (19, 24) sont disposées sur une paroi de caisse inférieure (20) de la caisse à buses supérieure (17) d'une part et sur une paroi de caisse supérieure (22) de la caisse à buses inférieure (18) d'autre part,
c) chaque buse à fente (19, 24) est connectée, par le biais de plusieurs ouvertures successives dans la direction longitudinale de la buse à fente (19, 24), notamment des trous oblongs (21, 23) dans la paroi de caisse respective (20, 22), à l'intérieur de la caisse à buses (17, 18),
d) l'espace collecteur (34) ainsi que l'espace d'air de retour (35) sont à chaque fois réalisés sous forme d'espaces fermés,
e) l'air - air de retour - revenant de la bande de matériau (10) peut être évacué par le biais des conduits de courant de retour (25, 26) sous forme de tronçons tubulaires disposés dans les caisses à buses (17, 18) et les traversant.

2. Dispositif selon la revendication 1, **caractérisé en ce que** plusieurs, notamment quatre gaines de courant de retour (36, 37) conduisent latéralement à côté des deux caisses à buses (17, 18) depuis l'espace d'air de retour inférieur (35) dans l'espace collecteur supérieur (34), de préférence deux gaines de courant de retour (36, 37) étant disposées dans la région centrale de chaque côté des caisses à buses (17, 18).

3. Dispositif selon la revendication 1 ou 2, **caractérisé en ce que** l'air d'amenée peut être acheminé aux caisses à buses (17, 18) d'une région en dehors de l'espace collecteur supérieur (34), notamment au-dessus de celui-ci, par le biais de préférence de plusieurs conduits d'air d'amenée (30, 31, respectivement 32, 33) se raccordant à chaque caisse à buses (17, 18).

4. Dispositif selon la revendication 1 ou selon l'une quelconque des autres revendications, **caractérisé en ce que** plusieurs conduits d'air d'amenée (30, 31) conduisent vers la caisse à buses supérieure (17) et débouchent dans la région d'une paroi de caisse supérieure (27) dans la caisse à buses, de préférence cinq conduits d'air d'amenée (30, 31) à chaque région d'extrémité opposée mutuellement de la caisse à buses étirée en longueur (17).

5. Dispositif selon la revendication 1 ou l'une quelconque des autres revendications, **caractérisé en ce que** des conduits d'air d'amenée (32, 33) pour l'alimentation de la caisse à buses inférieure (18) s'étendent latéralement au-delà de la caisse à buses supérieure (17) et débouchent latéralement, de préférence dans la région des coins de la caisse à buses inférieure (18), dans celle-ci.

6. Dispositif selon la revendication 1 ou l'une quelconque des autres revendications, **caractérisé en ce que** l'air de retour rassemblé dans l'espace collecteur supérieur (34) peut être évacué partiellement par le biais d'une gaine d'air de retour (39) vers l'extérieur hors de la chambre de séchage (11) et peut être ramené partiellement dans le processus de traitement, de préférence par introduction dans le conduit d'écoulement (29), l'air de retour reçu étant mélangé avec de l'air frais acheminé depuis l'extérieur et pouvant être conduit par le biais d'unités de traitement, notamment des réchauffeurs d'air (40).

7. Dispositif selon la revendication 1 ou l'une quelconque des autres revendications, **caractérisé en ce que** les conduits d'air de retour (25, 26) disposés entre les buses à fente (19, 24) présentent une section transversale rectangulaire.
